# EUROPÄISCHE PATENTSCHRIFT

(11) **EP 1 064 461 B1**
(45) Veröffentlichungstag und Bekanntmachung des Hinweises auf die Patenterteilung: **04.08.2004**
(21) Anmeldenummer: 99952329.3
(22) Anmeldetag: 07.08.1999
(51) Int. Cl.: F02M 61/14, B25B 27/00

(54) **DEMONTAGEVORRICHTUNG ZUR DEMONTAGE EINES BRENNSTOFFEINSPRITZVENTILS**
DEVICE FOR DISASSEMBLING A FUEL INJECTION VALVE
DISPOSITIF POUR LE DEMONTAGE D'UNE SOUPAPE D'INJECTION DE CARBURANT

(30) Priorität: 20.11.1998 DE 19853586
(43) Veröffentlichungstag der Anmeldung: 03.01.2001
(73) Patentinhaber: ROBERT BOSCH GMBH, 70442 Stuttgart (DE)
(72) Erfinder: REITER, Ferdinand, D-71706 Markgröningen (DE); KRAUSE, Heinz-Martin, D-71706 Markgröningen (DE)
(86) Internationale Anmeldenummer: PCT/DE1999/002472
(87) Internationale Veröffentlichungsnummer: WO 2000/031410

(56) Entgegenhaltungen:
- WO-A-81/02538
- DE-A- 19 705 990
- US-A- 3 739 452
- US-A- 4 293 992
- US-A- 4 561 159

## Beschreibung

### Stand der Technik

Die Erfindung betrifft eine Demontagevorrichtung zur Demontage eines Brennstoffeinspritzventils, insbesondere eines Hochdruck-Direkt-Einspritzventils, aus einer Aufnahmebohrung eines Zylinderkopfes einer Brennkraftmaschine. Durch das Hochdruck-Direkt-Einspritzventil wird Brennstoff unmittelbar in den Brennraum der Brennkraftmaschine eingespritzt.

Die Erfindung geht aus von einer Demontagevorrichtung nach der Gattung des Hauptanspruchs. Es ist bereits aus der DE 197 05 990 A1 bekannt, zur Demontage eines direkt einspritzenden Brennstoffeinspritzventils eine Demontagevorrichtung mit einem das Brennstoffeinspritzventil zumindest teilweise umfassenden Mantelkörper zu verwenden. Der Mantelkörper ist in die Aufnahmebohrung des Zylinderkopfes zusammen mit dem Brennstoffeinspritzventil bereits bei der Montage einzuführen. An einem ersten Ende des Mantelkörpers ist ein erster Kragenabschnitt vorgesehen, der mit einem den ersten Kragenabschnitt aufnehmenden Aufnahmeabschnitt des Brennstoffeinspritzventils kraftschlüssig verbindbar ist. An einem dem ersten Ende gegenüberliegenden zweiten Ende des Mantelkörpers befindet sich ein zweiter Kragenabschnitt, der eine Angriffsfläche für ein Werkzeug bietet. Bei dieser Demontagevorrichtung ist nachteilig, daß die Verbindung der Demontagevorrichtung mit dem Brennstoffeinspritzventil noch nicht optimiert ist und die Krafteinleitung durch das an der Demontagevorrichtung angreifende Werkzeug noch verbesserungsfähig ist. Ferner ist nachteilig, daß die Demontagevorrichtung bereits vor der Montage an dem Brennstoffeinspritzventil angebracht werden muß und eine nachträgliche Anbringung beispielsweise erst im Wartungsoder Austauschfall nicht möglich ist.

Aus der US 4,561,159 ist eine Demontagevorrichtung für eine Diesel-Einspritzdüse bekannt. Ein der Abspritzöffnung gegenüberliegender Endbereich des Brennstoffeinspritzventils ist in einen Schlitz der Demontagevorrichtung seitlich einführbar. Die Demontagevorrichtung wird dabei nicht in die Aufnahmebohrung des Zylinderkopfes eingeführt und verbleibt im montierten Zustand nicht in der Aufnahmebohrung. Die aus der US 4,561,159 hervorgehende Demontagevorrichtung ist vielmehr eine Werkzeugverlängerung, die vor der Demontage des Brennstoffeinspritzventils an dem Brennstoffeinspritzventil befestigt wird. Jedoch ist hier die Verbindung der Demontagevorrichtung mit dem Brennstoffeinspritzventil relativ umständlich.

### Vorteile der Erfindung

Die erfindungsgemäße Demontagevorrichtung mit den kennzeichnenden Merkmalen des Anspruchs 1 hat demgegenüber den Vorteil, daß die Demontagevorrichtung mit relativ geringem Aufwand an dem Brennstoffeinspritzventil montierbar ist, wodurch die Handhabung wesentlich erleichtert ist. Bei der Lösung nach Anspruch 1 ist das Brennstoffeinspritzventil aufgrund der sichelförmig verjüngten Ausbildung der Auflagefläche mit geringem Kraftaufwand seitlich in den Angriffsabschnitt einschiebbar.

Durch die in den Unteransprüchen aufgeführten Maßnahmen sind vorteilhafte Weiterbildungen und Verbesserungen der im Anspruch 1 angegebenen Demontagevorrichtung möglich.

Bei der Lösung nach Anspruch 1 ist es vorteilhaft, wenn sich an den Angriffsabschnitt ein das Brennstoffeinspritzventil vollständig umgebender, rohrförmiger Abschnitt anschließt. Durch diesen rohrförmigen Abschnitt ergibt sich eine verbesserte Stabilität der Demontagevorrichtung. Ferner ist es leichter möglich, Angriffselemente zum Angreifen eines Demontagewerkzeugs beispielsweise in Form von den rohrförmigen Abschnitt durchdringenden Bohrungen vorzusehen. In die Bohrungen kann beispielsweise ein zangenartiges Werkzeug eingeführt werden, so daß die Demontagevorrichtung durch dieses zangenartige Werkzeug ohne Schwierigkeiten ergriffen werden kann.

Fertigungstechnisch kann es vorteilhaft sein, die Demontagevorrichtung aus mehreren Teilkörpern zusammenzusetzen. Dabei können die Teilkörper vorteilhaft an dem rohrförmigen Abschnitt Befestigungselemente aufweisen, die in Aussparungen der benachbarten Teilkörper eingreifen.

Die Demontagevorrichtung kann beispielsweise durch Rollen aus einem Stahlblech gefertigt werden. Es ist jedoch auch möglich, die Demontagevorrichtung aus einem mit Glasfasern verstärkten Kunststoff beispielsweise mit einem Kunststoff-Spritzgußverfahren zu fertigen.

### Zeichnung

Ausführungsbeispiele der Erfindung sind in der Zeichnung vereinfacht dargestellt und in der nachfolgenden Beschreibung näher erläutert. Es zeigen:
- Fig. 1A: einen Aufriß eines ersten Ausführungsbeispiels einer erfindungsgemäßen Demontagevorrichtung;
- Fig. 1B: eine Seitenansicht des in Fig. 1A dargestellten Ausführungsbeispiels;
- Fig. 1C: eine Draufsicht auf das in den Fig. 1A und 1B dargestellte Ausführungsbeispiel und
- Fig. 2: die an einem in eine Aufnahmebohrung eines geschnitten dargestellten Zylinderkopfes eingesetzten Brennstoffeinspritzventil montierte erfindungsgemäße Demontagevorrichtung entsprechend dem in den Fig. 1A, 1B und 1C dargestellten Ausführungsbeispiel.

### Beschreibung der Ausführungsbeispiele

Die Fig. 1A, 1B und 1C zeigen ein erstes Ausführungsbeispiel der erfindungsgemäßen Demontagevorrichtung. Die erfindungsgemäße Demontagevorrichtung dient als Hilfswerkzeug bei der Demontage eines Brennstoffeinspritzventils aus einer Aufnahmebohrung eines Zylinderkopfes einer Brennkraftmaschine bei Wartungsarbeiten oder beim Austauschen des Brennstoffeinspritzventils.

Die allgemein mit dem Bezugszeichen 1 bezeichnete Demontagevorrichtung weist einen Mantelkörper 2 auf, der sich in einen Angriffsabschnitt 3 und einen rohrförmigen Abschnitt 4 gliedert. Der Angriffsabschnitt 3 ist im dargestellten Ausführungsbeispiel in Form eines Halbrohres ausgebildet, wie besser aus Fig. 1C, die eine Draufsicht auf die in Fig. 1A dargestellte Demontagevorrichtung 1 zeigt, zu erkennen ist. Eine von dem rohrförmigen Abschnitt 4 vollständig umschlossene, den rohrförmigen Abschnitt 4 vollständig durchdringende axiale Ausnehmung 5 öffnet sich im Bereich des Angriffsabschnitts 3 in Fig. 1A nach vorne und in Fig. 1B, die eine Seitenansicht des in Fig. 1A dargestellten Ausführungsbeispiels zeigt, zur Seite hin. Dadurch ist der zulaufseitige Abschnitt eines Brennstoffeinspritzventils in die Demontagevorrichtung 1 so einsetzbar, daß eine an dem dem rohrförmigen Abschnitt 4 gegenüberliegenden Ende 6 des Angriffsabschnitts 3 angeformte, radial nach innen ragende Auflagefläche 7 an einer geeigneten Stelle des Brennstoffeinspritzventils angreifen kann.

Erfindungsgemäß ist die Auflagefläche 7 sichelförmig ausgebildet, d. h. die Auflagefläche 7 verjüngt sich in ihrer radialen Breite in Richtung auf die freien Enden 8 und 9 des Angriffsabschnitts 3. Durch diese sichelförmige Ausbildung der Auflagefläche 7 wird erreicht, daß die Demontagevorrichtung 1 an dem an dem Zylinderkopf montierten Brennstoffeinspritzventil ohne Schwierigkeiten und ohne größeren Kraftaufwand montiert werden kann. Dabei ergibt sich durch die schmalen Ausläufer der Auflagefläche 7 zu den freien Enden 8 und 9 des Angriffsabschnitts 3 hin eine verbesserte Führung der Demontagevorrichtung 1 und ein geringerer Kraftaufwand beim Anfügen an das Brennstoffeinspritzventil.

Wie aus den Fig. 1A und 1B zu erkennen, sind an dem rohrförmigen Abschnitt 4 im Ausführungsbeispiel zwei Bohrungen 10 und 11 vorgesehen, die sich senkrecht zu der Längsachse 12 der Demontagevorrichtung 1 erstrecken. Die Bohrungen 10 und 11 dienen als Angriffselemente für ein an der Demontagevorrichtung 1 angreifendes Werkzeug. Das Werkzeug kann beispielsweise zangenartig ausgebildet sein, wobei ein erster Zangenflügel in die erste Bohrung 10 und ein zweiter Zangenflügel in die zweite Bohrung 11 eingeführt wird, so daß die Demontagevorrichtung 1 durch das zangenartige Werkzeug problemlos ergriffen werden kann. Es ist auch denkbar, eine Querstange durch die beiden Bohrungen 10 und 11 hindurchzuführen, an welcher ein geeignetes Werkzeug bei der Demontage angreift oder die händisch ergriffen wird. Anstatt der Bohrungen 10 und 11 können selbstverständlich auch andere Angriffselemente für geeignete Werkzeuge vorgesehen sein, beispielsweise ein nach innen oder außen ragender Kragen an dem dem Angriffselement 3 gegenüberliegenden Ende des rohrförmigen Abschnitts 4.

Fig. 2 zeigt den geschnittenen Zylinderkopf 20 einer Brennkraftmaschine. In eine Aufnahmebohrung 21 ist ein Brennstoffeinspritzventil 22 eingesetzt, das zum direkten Einspritzen von Brennstoff in einen Brennraum 30 der Brennkraftmaschine dient. Die bereits anhand der Fig. 1A, 1B und 1C beschriebenen Elemente der Demontagevorrichtung 1 sind mit übereinstimmenden Bezugszeichen versehen, so daß sich insoweit eine wiederholende Beschreibung erübrigt.

Das Brennstoffeinspritzventil 22 hat einen Abspritzabschnitt 23, einen Zwischenabschnitt 24 und einen Zulaufabschnitt 25. Der Zulaufabschnitt 25 des Brennstoffeinspritzventils 22 hat eine Brennstoff-Einlaßöffnung 26, die mit einer nicht dargestellten Brennstoff-Verteilerleitung verbindbar ist und mittels eines Dichtrings 27 abgedichtet ist.

Zur elektrischen Betätigung des Brennstoffeinspritzventils 22 dient ein nicht dargestelltes elektrisches Verbindungskabel, daß mit einem Steckeranschluß 28 verbindbar ist. Der Steckeranschluß 28 kann beispielsweise an dem Brennstoffeinspritzventil 22 angespritzt sein. Zwischen dem Steckeranschluß 28 und dem Zwischenabschnitt 24 ist eine ringförmig umlaufende Nut 29 ausgebildet, an welcher die Auflagefläche 7 der Demontagevorrichtung 1 angreifen kann. Zur Demontage wird deshalb die Demontagevorrichtung 1 in diese Nut 29 des Brennstoffeinspritzventils 22 seitlich eingeschoben. Wie bereits beschrieben, ist es dabei vorteilhaft, daß die Auflagefläche 7 erfindungsgemäß sichelförmig, d. h. zu den freien Enden 8, 9 hin sich verjüngend, ausgebildet ist. Dies erleichtert das Einsetzen der Demontagevorrichtung 1, wobei die Auflagefläche 7 zwischen den freien Enden 8 und 9 eine relativ große Öffnung freigibt, die sich zunehmend verengt. Die erfindungsgemäße Ausbildung der Auflagefläche 7 hat deshalb eine selbstjustierende Wirkung. Nach dem Aufsetzen bzw. Aufschieben der Demontagevorrichtung 1 auf das Brennstoffeinspritzventil 22 kann die Demontagevorrichtung wie beschrieben an den Bohrungen 10 und 11 durch eine Querstange oder durch ein zangenartiges Werkzeug ergriffen werden, so daß das Brennstoffeinspritzventil 22 aus der Aufnahmebohrung 21 des Zylinderkopfs 20 zu Wartungs- oder Austauschzwecken herausgezogen werden kann. Dabei verleiht der rohrförmige Abschnitt 4 der Demontagevorrichtung 1 eine erhöhte Stabilität und Festigkeit.

## Patentansprüche

1. Demontagevorrichtung (1) zur Demontage eines Brennstoffeinspritzventils (22) aus einer Aufnahmebohrung (21) eines Zylinderkopfes (20) einer Brennkraftmaschine mit einem das Brennstoffeinspritzventil (22) zumindest teilweise umschließenden Mantelkörper (2), der zumindest einen Angriffsabschnitt (3) aufweist, welcher an dem Brennstoffeinspritzventil (22) mittels einer radial nach innen ragenden Auflagefläche (7) angreift,
**dadurch gekennzeichnet,**
**daß** der Angriffsabschnitt (3) des Mantelkörpers (2) das Brennstoffeinspritzventil (22) nur in einem Winkelbereich von maximal 180° zwischen zwei freien Enden (8, 9) umgibt, und
**daß** sich die Auflagefläche (7) in Richtung auf die freien Enden (8, 9) des Angriffsabschnitts (3) verjüngt.

2. Demontagevorrichtung nach Ansprüch 1 ,
**dadurch gekennzeichnet,**
**daß** sich an den Angriffsabschnitt (3) ein das Brennstoffeinspritzventil (22) vollständig umgebender, rohrförmiger Abschnitt (4) anschließt.

3. Demontagevorrichtung nach Anspruch 2,
**dadurch gekennzeichnet,**
**daß** der rohrförmige Abschnitt (4) zumindest eine Bohrung (10, 11) aufweist.

4. Demontagevorrichtung nach einem der Ansprüche 2 bis 3,
**dadurch gekennzeichnet,**
**daß** die Auflagefläche (7)
an dem dem rohrförmigen Abschnitt (4) gegenüberliegenden Ende (6) des Angriffsabschnitts (3) ausgebildet sind.

5. Demontagevorrichtung nach einem der Ansprüche 1 bis 4,
**dadurch gekennzeichnet,**
**daß** die Auflagefläche (7) des Angriffsabschnitts (3)
an einer Nut (29) des Brennstoffeinspritzventils (22) angreift.

6. Demontagevorrichtung nach einem der Ansprüche 1 bis 5,
**dadurch gekennzeichnet,**
**daß** die Demontagevorrichtung (1) aus Stahlblech oder einem mit Glasfasern verstärkten Kunststoff besteht.

## Claims

1. Removal device (1) for removing a fuel injection valve (22) from a receptacle hole (21) in a cylinder head (20) of an internal combustion engine, having a casing body (2) which at least partly surrounds the fuel injection valve (22) and has at least one engagement section (3) which acts on the fuel injection valve (22) by means of a radially inwardly projecting contact surface (7), **characterized in that** the engagement section (3) of the casing body (2) only surrounds the fuel injection valve (22) in an angular region of at most 180° between two free ends (8, 9), and **in that** the contact surface (7) tapers in the direction of the free ends (8, 9) of the engagement section (3).

2. Removal device according to Claim 1, **characterized in that** a tubular section (4) which completely surrounds the fuel injection valve (22) adjoins the engagement section (3).

3. Removal device according to Claim 2, **characterized in that** the tubular section (4) has at least one hole (10, 11).

4. Removal device according to one of Claims 2 to 3, **characterized in that** the contact surface (7) is formed on that end (6) of the engagement section (3) which lies opposite the tubular section (4).

5. Removal device according to one of Claims 1 to 4, **characterized in that** the contact surface (7) of the engagement section (3) acts on a groove (29) of the fuel injection valve (22).

6. Removal device according to one of Claims 1 to 5, **characterized in that** the removal device (1) is composed of steel sheet or a plastic reinforced with glass fibres.

## Revendications

1. Dispositif de démontage (1) pour retirer un injecteur de carburant (22) monté dans un alésage d'accueil (21) d'une culasse (20) d'un moteur à combustion interne, dispositif qui comprend, enveloppant au moins en partie l'injecteur (22), un corps (2) qui présente au moins une partie de saisie (3) qui est en prise avec l'injecteur (22) par une portée d'appui (7) faisant saillie radialement vers l'intérieur,
**caractérisé en ce que**
la partie de saisie (3) du corps enveloppant (2) entoure l'injecteur (22) seulement dans une zone angulaire de 180° au maximum, entre deux extrémités libres (8, 9) en direction desquelles la portée d'appui (7) de cette partie de saisie (3) va en diminuant.

2. Dispositif de démontage selon la revendication 1.
**caractérisé en ce que**
à la partie de saisie (3) se raccorde une partie tubulaire (4) entourant complètement l'injecteur (22).

3. Dispositif de démontage selon la revendication 2,
**caractérisé en ce que**
la partie tubulaire (4) présente au moins un perçage (10, 11).

4. Dispositif de démontage selon la revendication 2 ou 3,
**caractérisé en ce que**
la portée l'appui (7) se trouve sur l'extrémité (6), opposée à la partie tubulaire (4), de la partie de saisie (3).

5. Dispositif de démontage selon une des revendications 1 à 4,
**caractérisé en ce que**
la portée d'appui (7) de la partie de saisie (3) est engagée dans une rainure (29) de l'injecteur (22).

6. Dispositif de démontage selon une des revendications 1 à 5,
**caractérisé en ce que**
le dispositif de démontage (1) est en tôle d'acier ou en matière plastique renforcée par des fibres de verre.
